# EUROPÄISCHE PATENTSCHRIFT

(11) **EP 0 384 926 B1**
(45) Veröffentlichungstag und Bekanntmachung des Hinweises auf die Patenterteilung: **15.02.1995**
(21) Anmeldenummer: 89103561.0
(22) Anmeldetag: 01.03.1989
(51) Int. Cl.: H01H 47/04, H01H 47/22

(54) **Schaltungsanordnung für die Erregung und Entregung eines bistabilen Relais**
Circuit arrangement for energising and de-energising a bistable relay
Circuit pour l'excitation et la désexcitation d'un relais bistable

(43) Veröffentlichungstag der Anmeldung: 05.09.1990
(73) Patentinhaber: LEGRAND GmbH, D-59491 Soest (DE)
(72) Erfinder: Begau, Jürgen, D-4777 Welver (DE)
(74) Vertreter: Hanewinkel, Lorenz, Dipl.-Phys.

(56) Entgegenhaltungen:
- EP-A- 0 190 717
- US-A- 4 757 418
- US-E- 30 150

## Beschreibung

Die Erfindung betrifft eine Schaltungsanordnung für die Erregung und Entregung eines bistabilen Relais, dessen Erregerspannung höher und dessen Entregerspannung niedriger als eine Spannung (H-L) einer verfügbaren Spannungsquelle ist.

Bistabile Relais sind wegen ihres Vorteils des geringen Energieverbrauchs bei Batterie-betriebenen Geräten zum Schalten größerer Spannungen bzw. Ströme an sich recht vorteilhaft. Sie benötigen jedoch mindestens für ihre Einschaltung eine relativ größere Spannung für den Strom in einer Richtung durch die Spule des Relais zur Erregung, während für die Aufrechterhaltung des eingeschalteten Zustandes infolge der Remanenz des magnetischen Kreises kein Strom erforderlich ist bei bistabilen Relais mit nur einer Spule, weil deren Anker nach Erregung gegen eine Federkraft durch Remanenz in der Arbeitslage gehalten wird und zur Abschaltung des Relais ein geringerer Strom bei niedrigerer Spannung als der Ansprechspannung für die Erregung in Gegenrichtung für die Aufhebung der Remanenz ausreicht.

Mit Rücksicht auf den bei gleichem Volumen größeren Energieinhalt einer einzelnen Batterie im Vergleich zu einer Reihenschaltung aus mehreren Batterien mit niedrigerer Spannung und im Zuge der Miniaturisierung der mit solchen Batterien betriebenen Geräte kommen immer mehr Mikroprozessoren in Einsatz, für die eine Versorgungsspannung von 1,5 V ausreicht. Einer Versorgung der einschlägigen Geräte mit Relaisausgang steht lediglich entgegen, daß Batterien mit 1,5 V Spannung für die Erregung des betreffenden Relais nicht ausreichen. Es besteht also ein Bedarf an einer Schaltungsanordnung, mit deren Hilfe die Batterie-Spannung von 1,5 V in eine Relais-Versorgungsspannung von ca. 4,5 V bis 6 V für ein leicht herstellbares und somit preiswertes Remanenzrelais umgewandelt werden kann.

Die Erfindung geht aus von einem Stand der Technik der sogenannten eisenlosen Spannungswandler bzw. Spannungs-Verdoppler- oder Vervielfacher-Schaltungen, z.B. laut dem Aufsatz von H. Michl in "Funktechnik 1968" Nr. 18, Seite 701. Dort ist eine dreigliedrige Phasenkette, wie sie in RC-Generatoren Verwendung findet, in Verbindung mit einer Dioden-Kondensator-Kette nach Art der bekannten Spannungs-Verdoppler oder Vervielfacher-Schaltungen an den Ausgang des RC-Phasenketten-Generators angeschlossen. Diese Schaltung und in gleicher Weise ähnliche Schaltungen sind in der Regel, da sie von der mehrfachen Anwendung des Spannungsverdopplungs-Prinzips mit Hilfe von serien-geschalteten Kondensator-Gruppen Gebrauch macht, relativ aufwendig.

Der vorliegenden Erfindung liegt deshalb die Aufgabe zugrunde, die Umwandlung einer relativ niedrigen Batterie-Spannung in eine höhere Gleichspannung durch eine Schaltungsanordnung zu bewerkstelligen, die einen kleineren Aufwand an Bauelementen und an Montage- bzw. Justierungsmitteln erfordert, aber trotzdem zuverlässig ist und den Forderungen der Miniaturisierung von der Raumfrage her besser entspricht als es bei den bekannten Lösungen der Fall ist.

Diese Aufgabe wird durch eine Schaltungsanordnung mit den Merkmalen des Anspruchs 1 gelöst. Sie macht Gebrauch von dem Prinzip der Induktion eines Impulses von relativ hoher Spannung an einer Spule je nach der Schnelligkeit des Abschaltens eines durch sie fließenden Stroms. Hierfür werden diese Impulse mehrfach nacheinander gleichgerichtet zur Ladung eines Kondensators verwertet, bis dieser Kondensator die für die Erregung des Relais notwendige Spannung erreicht bzw. etwas überschritten hat. Nachdem durch die ausreichende Spannung das Relais eingeschaltet ist, genügt für die Abschaltung des Relais dann die Spannung der Batterie allein in zu der Erregungsspannung umgekehrten Richtung. Die Erfindung benötigt hierbei eine lediglich zeitlich gestufte Beaufschlagung von Eingangsklemmen mit teils periodischen Impulsspannungen und teilweise mit Gleichspannungen Null und Quellenpol (positiv bzw. negativ - je nach Detail-Prinzip der Halbleiter-Schaltung PNP und NPN bzw. NPN und PNP).

Das erfindungsgemäße Schaltungsprinzip ermöglicht die Verwendung von serienhergestellten, miniaturisierten Bausteinen mittels wahlweise gehäufter Integration von Bauelementen bzw. Teil-Baugruppen, wie Baueinheiten für periodische Spannungsquellen, Gleichspannungsquellen verschiedenen Potentials und zugehörigen Schaltern geeigneter Bauart in Eingangskreisen eines Steuerwerks für den Zeitablauf der Schaltvorgänge und ihren Einsatz in Verbindung mit Baugruppen der eingangs erwähnten Art mit niedrigerer Versorgungsspannung, aber auch in Verbindung mit Relais der üblichen Ansprechspannungen.

Andere Besonderheiten sind Gegenstand der Unteransprüche, insbesondere bezüglich der Steuerung der Eingangsspannungen an den einzelnen Klemmen.

Ein Ausführungsbeispiel ist in der folgenden Beschreibung in Verbindung mit der Zeichnung beschrieben; es stellen dar:
- Fig. 1:: Eine allgemeine Variante mit einem ersten Strompfad mit einer gesonderten Diode (gestrichelt gezeichnet) und einem zweiten Strompfad mit einem NPN-Transistor im Ladeeingangs-Zweig des Ladekondensators.
- Fig. 2:: Eine schaltbildtechnisch vereinfachte Variante, wobei die Diode funktionell in die Basis-Kollektor-Strecke des zweiten Transistors integriert ist, außerdem mit einem Mikroprozessor für die Umschaltung des Basis-Elektroden-Eingangs des ersten Transistors von einer H/L-Impuls-Spannung auf Gleichspannung Null, sowie die Umschaltung der Basis-Elektrode des zweiten Transistors von Gleichspannung Null (L) auf den Quellen-, hier positiven, Pol (H).

In Fig. 1 ist der PNP-Transistor (1) mit seiner Emitter-Elektrode an den Pol der Quellenspannung, z.B. hier den positiven Pol (H) der Spannungsquelle (2), und mit seiner Kollektor-Elektrode (15) über das Relais (3) an den Null-Pol (H) der Stromquelle (4) angeschlossen. Die Basis-Elektrode (5) des Transistors (1) ist über den Strombegrenzungs-Widerstand (6) mit der Klemme (7) verbunden, die mittels des Umschalters (8) wahlweise an den Ausgang (9) des Generators (10) für eine periodische Impulsspannung (abwechselnd H, L) oder an die Klemme (26) für den Null-Pol (L) (12), d.h. hier den Null-Pol (13) der Spannungsquelle (2), oder an die Klemme (41) für den Quellen-Pol (hier H gleich positiver Pol) anschließbar ist.

Der Knotenpunkt (14) zwischen der Kollektor-Elektrode (15) des ersten Transistors (1) und der Eingangsklemme (16) des Relais (3) ist über den Ladekondensator (17) der Schaltungskombination (18) über einen ersten Strompfad mit einem Gleichrichter-Zweig (19) mit der Leitung (20), der Diode (21) und dem Vorwiderstand (22) mit dem Null-Pol (23) der Spannungsquelle (2) verbunden. Die Leitfähigkeit der Diode (21) ist entgegengesetzt gerichtet derjenigen des Transistors (1). Der Ladekondensator (17) liegt außerdem im Kollektor-Elektrodenkreis (24) des zweiten Transistors (25), und dessen Emitter-Elektroden-Anschluß (24) an dem Null-Pol (31).

Die Funktion der Schaltung ist folgende: Im ersten Betriebszustand wird die Basis-Elektrode des ersten Transistors (1) über den Strombegrenzungs-Widerstand (6) aus dem Generator (10) mit einer periodischen Impulsspannung beaufschlagt, die über die Emitter-Kollektor-Strecke (33) einen Strom durch das Relais (3) so steuert, daß bei L-Impulsen der Strom das Relais noch nicht bis in den Einschaltzustand erregt. Dabei ist von der Klemme (28) aus und über den Begrenzungs-Widerstand (30) die Basis-Elektrode (29) des zweiten Transistors (25) am Null-Pol (12), und dabei tritt beim Übergang in die Impulspause, wobei über den Begrenzungs-Widerstand (6) an der Basis-Elektrode (5) des ersten Transistors die Spannung Null (L) wirksam ist, an der Eingangsklemme (16) des Relais (3) eine negative Induktionsspannung auf, die durch einen durch den Strombegrenzungs-Widerstand (22) begrenzten Ladestrom über die Diode (21) den Ladekondensator (17) auf eine negative Spannung (14) zum Null-Pol (23) auflädt. Dieser Vorgang wiederholt sich so lange, bis der Generator (10) durch eine Steuerung abgeschaltet wird und bis der Schalter (8) auf die Klemme (41) (hier:H) und damit auf die Spannung an der Klemme (7) (hier: H) über den Widerstand (6) an die Basiselektrode (5) des Transistors (1) angelegt wird und dieser dadurch gesperrt wird.

Überschreitet die Spannung an Punkt (14) gegen Null, d.h. die Ladespannung des Kondensators (17) - abzüglich der Spannung an der Batterie (2) - die Durchbruchspannung der Zenerdiode (34), leitet diese, und dabei wird die Spannung an Punkt (14 )auf den Wert: Summe aus Batteriespannung + Zenerspannung begrenzt aber auch im Falle des Abfalls der Batteriespannung auf diesen Wert stabilisiert, so daß die Energie der Batterie (2) noch bis unter einen üblichen Grenzwert der Entladung ausgenützt werden kann.

Wenn die Spannung am Relais zur Erregung bis zum Einschaltzustand ausreicht, wird in einem zweiten Betriebszustand ein positiver Impuls an der Klemme (28) über den Begrenzungs-Widerstand (30) auf die Basis-Elektrode (29) des zweiten Transistors (25) geleitet und der Ladekondensator (17) durch den Transistorstrom vom Relaiseingang (16) über das Relais (3) entladen und dadurch das Relais (3) in den Einschaltzustand erregt.

In einem dritten Betriebszustand werden die Klemme (28) wieder mit dem Null-Pol verbunden, wodurch der zweite Transistor (25) gesperrt wird, und die Klemme (7) des Schalters (8) ebenfalls mit dem Nullpol verbunden, wodurch der erste Transistor (1) leitend wird, so daß der Stromkreis der Batterie (2) über den ersten Transistor (1) und die Spule des Relais (3) geschlossen ist und ein dem Erregungsstrom entgegengesetzter das Relais entregt.

In Fig. 2 sind die Umschalter im Ausführungsbeispiel der Fig. 1 zugleich mit einer Steuerung für die Zeitfolge der Betriebszustände in einem Halbleiter-Baustein (35) zusammengefaßt, der den Generator (36) für die periodische Impulsspannung enthält. Dieser Mikroprozessor besitzt einen Ausgang (37) für das umzuschaltende Eingangssignal der Basis-Elektrode (5) des ersten Transistors (1) und einen zweiten Ausgang (38) für die zwischen dem Signal L und dem Signal H umzuschaltende Eingangsspannung der Basis-Elektrode (29) des zweiten Transistors (25), sowie die Anschlüsse (39) und (40) für die Versorgungsspannungen H und L. Damit ist der Aufbau der erfindungsgemäßen Schaltungsanordnung weiter wesentlich vereinfacht, so daß sie lediglich noch die beiden Transistoren (1) und (25), den Ladekondensator (17), Begrenzungswiderstände (6) und (30), sowie die Zenerdiode (34) für das Relais (3) enthält.

Die Programmierung des Halbleiter-Bausteins (35), der vorzugsweise als Mikroprozessor oder ein Teil eines solchen ausgebildet ist, besteht in einfacher Weise aus Zeitgliedern zwischen denjenigen Baueinheiten, die bei dem Wechsel der Betriebszustände zur Wirkung gelangen und je nach Bedarf des Verwendungsfalls verschieden dimensioniert sind. Eine Mikroprozessor-Funktion kommt dabei in Form einer Zeitfolge mit vorgewählten Zeiten für die Betriebszustände zustande. Die übrigen Funktionen der Schaltung sind die gleichen wie bei dem Ausführungsbeispiel der Fig. 1 mit der Maßgabe, daß in dem Ausführungsbeispiel der Fig. 2 die Variante des in den zweiten Transistor (25) integrierten Gleichrichter-Zweiges (19) vorausgesetzt ist.

## Patentansprüche

1. Schaltungsanordnung für die Erregung und Entregung eines bistabilen Relais (3), dessen Erregerspannung höher und dessen Entregerspannung niedriger als eine Spannung (H-L) einer verfügbaren Spannungsquelle (2) ist,
- mit einer Transistor- und Ladekondensator-Schaltungskombination (18), die aus einem ersten und einem zweiten Transistor (1, 25) entgegengesetzten Leitfähigkeitstyp besteht, zwischen deren Kollektoren ein Ladekondensator (17) geschaltet ist und deren Emitter einerseits bzw. andererseits mit den Polen der Spannungsquelle (2) verbunden sind, und wobei
- das Relais (3) in seiner Entregungsstromrichtung parallel zu dem zweiten Transistor (25) und dem Ladekondensator (17) geschaltet ist und
- eine Reihenschaltung einer Diode (21) mit einem Widerstand (22) engegengesetzt leitend zu der Kollektor-Emitterstrecke des zweiten Transistors (25) dieser parallelgeschaltet ist und jeweils
- in einem ersten Betriebszustand die Basis (5) des ersten Transistors (1) mit einer Impulsspannung (H, L) beaufschlagt und der zweite Transistor (25) periodisch wechselnd leitend-gesperrt gehalten wird bis der Ladekonsensator (17) eine Ladespannung erreicht hat, die größer als die Erregerspannung des Relais (3) ist, oder
- danach in einem zweiten Betriebszustand der erste Transistor (1) gesperrt gesteuert und der zweite Transistor (25) leitend gesteuert wird, wodurch das Relais (3) vom Ladekondensator (17) bestromt erregt wird, oder
- danach in einem dritten Betriebszustand der erste Transistor (1) leitend gesteuert wird, so daß das Relais (3) umgekehrt bestromt entregt wird.

2. Schaltungsanordnung nach Anspruch 1, dadurch gekennzeichnet, daß die Diode in der Basis-Kollektorstrecke (32) des zweiten Transistors (25) funktionell integriert ist.

3. Schaltungsanordnung nach einem der Ansprüche 1 und 2, dadurch gekennzeichnet, daß der Kollektor-Emitter-Strecke (33) des ersten Transistors (1) eine Zener-Diode (34) parallel geschaltet ist, deren Leitfähigkeit derjenigen der Kollektor-Emitter-Strecke des ersten Transistors (1) entgegengesetzt ist.

4. Schaltungsanordnung nach einem der Ansprüche 1 bis 3, dadurch gekennzeichnet, daß die Basiselektroden (5, 29) jeweils über ihren Vorwiderstand (6, 30) durch Ausgangssignale von Spannungsquellen (L, H) oder durch einen Signalgenerator beaufschlagt sind, die manuell, gegebenenfalls mit Hilfe einer Schaltautomatik, in einer vorgegebenen Zeitfolge automatisch angesteuert sind.

5. Schaltungsanordnung nach Anspruch 4, dadurch gekennzeichnet, daß die vorgegebene Zeitfolge der beabsichtigten Betriebszustände durch eine programmierte bzw. programmierbare Baugruppe, z.B. einen Halbleiter-Baustein (35) mit einem integrierten Impulsgenerator "H/L" (36) und mit einer ersten Umschaltfunktion zwischen den Gleichspannungen "L" und "H" der Spannungsquelle (2) an einem zweiten Ausgang, steuerbar ist.

## Claims

1. Circuit configuration for the excitation and de-excitation of a bistable relay (3) of which the excitation voltage is higher and the de-excitation voltage lower than a voltage (H-L) of an available voltage source (2),
- with a transistor and charging-capacitor switching combination (18) consisting of a first and a second transistor (1, 25) of opposite conductivity type, between the collectors of which is connected a charging capacitor (17) and whose emitters are connected on one or the other side, respectively, to the poles of the voltage source (2), and
- in its de-excitation current direction the relay (3) being connected parallel to the second transistor (25) and the charging capacitor (17) and
- a series connection of a diode (21) with a resistance (22) conducting counterdirectionally to the collector-emitter section of the second transistor (25) and being connected parallel to the said section and in each case
- in a first operating state the base (5) of the first transistor (1) being subjected to a pulse voltage (H, L) and the second transistor (25) being maintained conducting/inhibited in a periodically alternating manner until the charging capacitor (17) has reached a charge voltage greater than the excitation voltage of the relay (3), or
- thereafter in a second operating state the first transistor (1) is kept inhibited and the second transistor (25) conducting, with the result that the charging capacitor (17) excites the relay (3) in the energised state, or
- thereafter in a third operating state the first transistor (1) is kept conducting, with the result that the relay (3) is de-excited with the current passing in the reverse direction.

2. Circuit configuration according to claim 1, characterised in that the diode is functionally integrated in the base-collector section (32) of the second transistor (25).

3. Circuit configuration according to either of claims 1 and 2, characterised in that the collector emitter section (33) of the first transistor (1) is connected parallel to a Zener diode (34) whose conductivity is counterdirectional to that of the collector-emitter section of the first transistor (1).

4. Circuit configuration according to any of claims 1 to 3, characterised in that the base electrodes (5, 29) are in each case acted upon via their series resistor (6, 30) by output signals from voltage sources (L, H) or by a signal generator, said signals being automatically triggered in a preset sequence, using an automatic switching system if appropriate.

5. Circuit configuration according to claim 4, characterised in that the preset sequence of the intended operating states is adapted to be controlled using a programmed or programmable subassembly, e.g. a semiconductor chip (35) with an integrated pulse generator "H/L" (36) and with a first changeover function between the direct voltages "L" and "H" of the voltage source (2) at a second output.

## Revendications

1. Circuit pour l'excitation et la désexcitation d'un relais bistable (3), dont la tension d'excitation de champ est plus élevée et la tension de désexcitation de champ plus faible qu'une tension (H-L) d'une source de tension (2) disponible,
- avec une combinaison de connexion (18) de transistors et de condensateurs de lissage, comprenant un premier et un deuxième transistors (1; 25) de type de conductibilité opposé, entre les collecteurs desquels un condensateur de lissage (17) est connecté, et dont les émetteurs sont reliés respectivement aux pôles de la source de tension (2),
- le relais (3) étant commuté dans sa direction de courant d'excitation, parallèlement au deuxième transistor (25) et au condensateur de lissage (17) et
- un montage en série d'une diode (21) avec une résistance (22), conduisant dans le sens opposé au parcours des émetteurs du collecteur du deuxième transistor (25), étant installé en parallèle par rapport à celui-ci et
- qui, dans un premier état de fonctionnement, soumet la base (5) du premier transistor (1) à une tension pulsée (H, L), le deuxième transistor (25) étant maintenu, en changement périodique, conducteur-bloqué jusqu'à ce que le condensateur de lissage (17) ait atteint une tension de charge supérieure à la tension d'excitation du relais (3)
ou,
- dans un deuxième état de fonctionnement, le premier transistor (1) étant bloqué par commande et le deuxième transistor (25) rendu conductible par commande, ce par quoi le relais (3) du condensateur de lissage (17), mis sous courant, est excité
ou,
- dans un troisième état de fonctionnement, le premier transistor étant (1) commandé conductible de sorte que le relais (3), mis sous courant à l'opposé, est désexcité.

2. Circuit selon la revendication 1,
caractérisé en ce que
la diode est intégrée fonctionnellement dans le parcours de base du collecteur (32) du deuxième transistor (25).

3. Circuit selon l'une des revendications 1 ou 2,
caractérisé en ce que
une diode Zener (34), dont la conductibilité est opposée à celle du parcours collecteur-émetteur du premier transistor (1), est montée en parallèle au parcours collecteur-émetteur (33) du premier transistor (1).

4. Circuit selon l'une des revendications 1 à 3,
caractérisé en ce que
les électrodes de base (5; 29) sont soumises chacune, par l'intermédiaire de leur résistance série respective (6, 30) à des signaux de sortie de sources de tension (L, H) ou à un générateur de signaux, qui sont amorcés automatiquement à une cadence prédéterminée, le cas échéant à l'aide d'un dispositif automatique.

5. Circuit selon la revendication4,
caractérisé en ce que
la cadence prédéterminée des états de fonctionnement prévus peut être commandée par un bloc programmé ou programmable, par exemple: un bloc fonctionnel semiconducteur (35) avec un générateur d'impulsions "H/L" (36) intégré et avec une première fonction de commutation entre tensions continues "L" et "H" de la source de tension (2),à une deuxième sortie.
